# FASCICULE DE BREVET EUROPEEN

(11) **EP 0 397 676 B1**
(45) Date de publication et mention de la délivrance du brevet: **23.06.1993**
(21) Numéro de dépôt: 89900257.0
(22) Date de dépôt: 25.11.1988
(51) Int. Cl.: E04G 23/02, E04B 1/34

(54) **PROCEDE DE READAPTATION D'HABITATS**
VERFAHREN ZUR RENOVIERUNG VON WOHNUNGEN
METHOD FOR READAPTING DWELLINGS

(30) Priorité: 27.11.1987 FR 8716513
(43) Date de publication de la demande: 22.11.1990
(73) Titulaire: RAMEAU, Jacques, F-75018 Paris (FR)
(72) Inventeur: Rabant, François, F-92170 Vanves (FR); Rameau, Jacques, F-75018 Paris (FR)
(74) Mandataire: Dawidowicz, Armand
(86) Numéro de dépôt international: FR8800579
(87) Numéro de publication internationale: WO8904898

(56) Documents cités:
- AT-B- 349 171
- CH-A- 93 984
- FR-A- 2 501 265
- GB-A- 1 190 767

## Description

La présente invention concerne l'habitat dit collectif. A l'époque du développement du type d'habitat en grands ensembles, la crise du logement a conduit à réaliser des logements standard généralement groupés par un ou deux types dans un même bâtiment. La demande actuelle porte sur une typologie plus variée et une actualisation du logement. Elle varie dans le temps avec l'évolution de la famille. La satisfaction de cette demande est obtenue actuellement par des réalisations immobilières qui impliquent en tout ou en grande partie le transfert des demandeurs de logements plus vastes dans d'autres bâtiments.

La présente invention a pour but d'éviter ces déplacements de population en intervenant ponctuellement, sur les seuls logements pour lesquels la demande et les besoins nécessitent une modification de la répartition du volume habitable.

La solution envisagée couramment pour accroître ou diminuer le nombre de pièces habitables d'un logement est la réunion de deux logements contigus situés au même étage par percement de mur séparatif lors de la libération d'un logement. Mais ce type d'opportunité est rare. L'élargissement des solutions par réunion sous forme d'appartements dits "duplex" de logements situés à deux étages superposés en les réunissant par un escalier intérieur se heurte à la difficulté d'implantation dudit escalier. Cette difficulté d'implantation résulte, d'une part, de la reduction de surface habitable qu'elle entraîne et, d'autre part, de la nécessité de percer les planchers existants qui constituent souvent des éléments participant à la stabilité mécanique de la construction et dans lesquels sont souvent noyees les canalisations de chauffage par le sol.

On connaît, par FR-A-2.501.265, un ensemble d'escalier à plusieurs paliers en cellules fabriquées destiné à la construction ou à la reconstruction d'immeubles. Cependant, un tel escalier permet seulement la desserte des différents paliers d'un immeuble mais pas la réunion de deux appartements sélectionnés pour constituer un duplex.

La présente invention a pour but de résoudre ces problèmes et elle a pour objet un procédé de réadaptation de l'habitat comportant des appartements de faible ou forte surface habitable par réunion en duplex de pièces de deux étages superposés, caractérisé en ce que l'on met en intercommunication verticale deux ouvertures en façade, appartenant à des pièces à réunir, par un escalier logé dans un élément constructif rapporté en façade, ledit élément constructif étant accroché aux structures existantes de la construction telles que poteaux de façade et planchers de l'immeuble.

Lorsque les ouvertures en façade ne sont pas des portesfenêtres donnant sur un balcon, cas qui est choisi de préférence dans toute la mesure du possible pour éviter la démolition des balcons, au moins une allège des fenêtres situées sur la largeur en façade de l'élément est démolie pour donner accès à un palier réalisé dans l'élément, palier sur lequel débouche la cage d'escalier.

Selon un mode de réalisation préférentiel, l'élément constructif rapporté en façade a une section horizontale dont la base correspond à un écartement modulaire permettant le report des charges verticales sur des poteaux porteurs de la construction. Dans le cas où la largeur de la trame des poteaux porteurs de la construction contre laquelle est appliqué l'élément constructif englobe un écartement entre poteaux ne correspondant pas à celui utilisé pour la détermination de la largeur de la base de la section horizontale, une structure porteuse en drapeau est ajoutée sur au moins un côté de cette base. La section horizontale de l'élément constructif est de préférence symétrique par rapport à la médiane de la base et, la cage d'escalier étant aménagée dans le sommet extérieur de la section, ladite section est définie par un tracé, polygone ou arc de cercle, exinscrit à la section extérieure de la cage d'escalier qui est prolongé, en général par des droites, jusqu'aux extrémités de la base. Il en résulte que cette section peut être un triangle rectangle isocèle, un trapèze dont les trois côtés sont tangents au cercle exinscrit à la cage d'escalier, un polygone dont les quatre côtés sont tangents audit cercle, un trapèze curviligne dont la petite base est constituée par un arc dudit cercle exinscrit ou une courbe en anse de panier dont le sommet est tangent à ce cercle exinscrit. Par cercle exinscrit à la cage d'escalier, on entend un cercle centré sur l'axe du noyau et ayant un rayon égal à la largeur minimale des marches. Les sections voisines de la base de la section de l'élément constructif laissées libres par la cage d'escalier peuvent être aménagées en volumes habitables avec vitrages dans les faces de l'élément constructif.

Lorsque l'étage supérieur du duplex n'est pas l'étage supérieur de la construction, le toit de l'élément constructif rapporté est, de préférence, aménagé en balcon ouvert pour l'étage immédiatement au-dessus.

On décrira ci-après un exemple de mise en oeuvre de l'invention avec référence aux dessins ci-annexés dans lesquels :
les figures 1A, 1B et 1C sont des plans au niveau de trois étages illustrant la réadaptation de trois logements en deux duplex par application du procédé conforme à l'invention et la figure 2 est une vue en élévation de la façade correspondant aux figures 1.

La réadaptation envisagée porte sur trois appartements du type trois pièces-cuisine situés aux deux, trois et quatrième étages d'un immeuble. La réadaptation a pour but d'ajouter une pièce I de l'appartement du troisième étage à celui A du deuxième étage et une pièce IL et la cuisine III de l'appartement du troisième étage à l'appartement C du quatrième étage, la troisième pièce B de l'appartement du troisième étage étant réunie par un percement de cloison 10 à un appartement contigu du même étage.

Les pièces I, B et IL de l'appartement du troisième étage sont tout d'abord isolées par des cloisons séparatrices 11.

Les appartements occupent en façade quatre travées entre les poteaux d'ossature 12 de l'immeuble.

Comme travail préparatoire, on supprime les allèges 13 des deux travées de gauche du deuxième étage, les allèges 14 des trois travées de gauche et l'allège 15 de la travée de droite du troisième étage et les allèges 16 des deux travées centrales du quatrième étage avec l'allège 17 de la travée de droite. Certaines des allèges telles que 14', 16', éventuellement les vitrages qui les surmontent, peuvent être conservées ou remplacées par des parois en glace pour isoler la pièce qu'elles délimitent du palier de l'élément de construction rapporté, la communication se faisant par une porte 18.

Un élément constructif est désigné dans son ensemble par la référence 19. Il présente une section horizontale en triangle isocèle rectangle dont la base correspond à la largeur de deux travées courantes entre poteaux 12 de la façade. Du fait que l'élément constructif est appliqué contre une partie de façade comportant une travée plus larde au droit des allèges 15 et 17, l'accrochage de l'élément constructif sur le poteau 12' se fait par l'intermédiaire d'une structure en drapeau (prolongement de la façade latérale ou de la base du triangle rectangle isocèle).

La structure porteuse de l'exemple représenté comporte six poteaux dont deux 20 aux extrémités de la base, l'un 21 au milieu de cette base qui vient au droit du poteau 12 central, un autre 22 au sommet du dièdre et deux autres 23 au milieu des faces latérales, cet ensemble étant contreventé soit dans le plan des façades , soit dans l'épaisseur des planchers. La référence 35 désigne une struture porteuse en drapeau ajoutée sur un côté de la base de l'élément constructif pour compenser la surlargeur de la travée correspondant aux allèges 15 et 17 et permettre l'accrochage de l'élément constructif sur le poteau 12'.

La cage de l'escalier 24 est disposée dans le carré entre les poteaux 21, 22 et 23. A chaque étage et entre les deux groupes de poteaux 20, 21, 23 sont réalisés deux paliers 25. Chaque palier est séparé de la cage d'escalier soit par des cloisons pleines 26,soit par des cloisons munies d'une porte 27 débouchant sur le palier 28 de l'escalier soit, enfin, par un garde-corps 26'. Les parois latérales de l'élément 19 comportent, dans leurs parties situées entre les parties 20 et 23, des fenêtres 29 qui éclairent le palier 25 et la pièce attenante. D'autres fenêtres 30 dans la paroi entre les poteaux 22 et 23 éclairent la cage d'escalier. Pour alléger l'ensemble et limiter l'ombre sur les fenêtres telles que 31 (figure 2) se trouvant à l'étage inférieur, on peut ménager un vide 32 sous la volée 33 de l'escalier.

Lorsque des étages existent au-dessus du plafond de l'appartement supérieur desservi, le toit de l'élément peut être transformé en balcon comme illustré en 34 sur la figure 2.

Les pièces faisant l'objet de la nouvelle répartition peuvent être réaménagées par suppression ou déplacement des cloisons légères comme illustré dans la figure 1B pour les pièces B et III.

## Revendications

1. Procédé de réadaptation de l'habitat comportant des appartements de faible ou forte surface habitable par réunion en duplex de pièces de deux étages superposés, dans lequel on met en intercommunication verticale deux ouvertures en façade, appartenant à des pièces à réunir, par un escalier (24) logé dans un élément constructif (19) rapporté en façade, ledit élément constructif (19) étant accroché aux structures existantes de la construction telles que poteaux de façade (12) et planchers de l'immeuble.

2. Procédé selon la revendication 1,
caractérisé en ce que l'allège (13, 14, 15, 16) des fenêtres situées sur la largeur en façade de l'élément (19) est démolie pour donner accès à un palier (25) réalisé dans l'élément, palier sur lequel débouche la cage d'escalier.

3. Procédé selon l'une quelconque des revendications 1 et 2,
caractérisé en ce que l'élément constructif (19) rapporté en façade a une section horizontale dont la base correspond à un écartement modulaire permettant le report des charges verticales sur des poteaux porteurs (12) de la construction.

4. Procédé selon la revendication 3,
caractérisé en ce que dans le cas où la largeur de la trame des poteaux porteurs (12) contre laquelle est appliqué l'élément constructif englobe un écartement entre poteaux (12, 12') ne correspondant pas à celui utilisé pour la détermination de la largeur de la base de la section horizontale, une structure porteuse en drapeau (35) est ajoutée sur au moins un côté de cette base.

5. Procédé selon l'une quelconque des revendications 1 à 4,
caractérisé en ce que la section horizontale de l'élément constructif (19) est symétrique par rapport à la médiane de la base et, la cage d'escalier (24) étant aménagée dans le sommet extérieur de la section, ladite section est définie par un tracé, polygone ou arc de cercle, exinscrit à la section extérieure de la cage d'escalier (24) qui est prolongé, en général par des droites, jusqu'aux extrémités de la base.

6. Procédé selon l'une quelconque des revendications 1 à 5,
caractérisé en ce que les sections voisines de la base de la section de l'élément constructif (19) laissées libres par la cage d'escalier (24) sont aménagées en volumes habitables (25) avec vitrages (29) dans les faces de l'élément constructif.

7. Procédé selon l'une quelconque des revendications 1 à 6,
caractérisé en ce que le toit de l'élément constructif rapporté est aménagé en balcon ouvert (34) pour l'étage immédiatement au-dessus.

## Claims

1. A process for readjust habitation including flats of small or strong habitable area by joining together into a duplex rooms of two superimposed floors, wherein one puts into vertical inter-communication two openings in frontage pertaining to rooms to be joined together, through a straircase (24) located within a constructive element (19) built-up in frontage, said constructive element (19) being hooked to the existing structures of the building such as frontage posts (12) and floors of the building.

2. A process according to claim 1,
characterized in that the breast-wall (13, 14, 15, 16) of the windows located on the width in frontage of the element (19) is demolished in order to give access to a stair-head (25) realized within the element, stair-head on which the stairway emerges.

3. A process according to any one of claims 1 and 2,
characterized in that the constructive element (19) built-up in frontage has an horizontal cross-section the base of which corresponds to a modular spacing allowing for the carry back of the vertical loads on carrying posts (12) of the building.

4. A process according to claim 3,
characterized in that, in case the width of the array of the carrying posts (12) against which the constructive element is applied includes a spacing between posts (12, 12') not corresponding to that used for determining the width of the base of the horizontal section, a carrying structure in flag (35) is added on at least one side of this base.

5. A process according to any one of claims 1 to 4,
characterized in that the horizontal cross-section of the constructive element (19) is symetrical with respect to the median of the base and, the stairway (24) being arranged in the external top of the cross-section, said cross-section is defined by a graph, polygon or arc of circle, escribed to the external cross-section of the stairway (24) which is extended, generally by straight lines, until the extremities of the base.

6. A process according to any one of claims 1 to 5,
characterized in that the sections adjoining the base of the cross-section of the constructive element (19) left free by the stairway (24) are arranged as habitable volumes (25) with glazings (29) in the faces of the constructive element.

7. A process according to any one of claims 1 to 6,
characterized in that the roof of the built-up constructive element is arranged as an open balcony (34) for the floor immediately above.

## Patentansprüche

1. Verfahren zur Renovierung von Wohnungen mit mäßiger oder beträchtlicher Wohnfläche durch zweifache Vereinigung von Räumen aus zwei Übereinanderliegenden Etagen, indem man zwei Öffnungen in einer Fassade, die zu den zu vereinigenden Räumen gehört, vertikal über eine Treppe (24) verbindet, die in einem Bauteil (19) angeordnet ist, das an der Fassade angesetzt ist, wobei das Bauteil (19) an bestehende konstruktive Teile der Gebäudekonstruktion, wie Pfosten (12) der Fassade und Geschoßdecken des Gebäudes angebracht ist.

2. Verfahren nach Anspruch 1,
**dadurch gekennzeichnet,** daß die Stützmauer (13,14,15,16) der Fenster auf der Fassadenbreite des Bauteils (19) abgebrochen wird, um Zugang zu einem in dem Bauteil angeordneten Absatz (25) zu erhalten, auf dem das Treppenhaus ausläuft.

3. Verfahren nach Anspruch 1 oder 2,
**dadurch gekennzeichnet,** daß das an der Fassade angesetzte Bauteil (19) eine horizontal Sektion aufweist, deren Basis einem modularen Abstand entspricht, der die Ableitung der vertikalen Lasten Ober die Tragpfosten (12) der Gebäudekonstruktion erlaubt.

4. Verfahren nach Anspruch 3,
**dadurch gekennzeichnet,** daß im Falle, daß die Rasterbreite der Tragpfosten (12), vor der das Bauteil angebracht ist, einen Abstand zwischen den Tragpfosten (12,12') abdeckt, der nicht demjenigen entspricht, der für die Bestimmung der Breite der Basis der horizontalen Sektion verwendet wurde, ein Tragelement in Form einer Fahne (35) an wenigstens einer Seite dieser Basis hinzugefügt ist.

5. Verfahren nach einem der Ansprüche 1 bis 5,
**dadurch gekennzeichnet,** daß die horizontale Sektion des Bauteils (19) symmetrisch angeordnet ist in Bezug auf die Mitte der Basis und daß das Treppenhaus (24) in der äußeren Spitze der Sektion untergebracht ist, die durch eine Linie, ein Polygon oder einen Kreisbogen definiert ist, die, das bzw. der dem äußeren Querschnitt des Treppenhauses (24) angepaßt ist und im allgemeinen mit den Schenkeln bis zu den Enden der Basis sich erstreckt.

6. Verfahren nach einem der Ansprüche 1 bis 5,
**dadurch gekennzeichnet,** daß die benachbarten Bereiche der Basis der Sektion des Bauteils (19), die vom Treppenhaus (24) freigelassen sind, als Wohnraum (25) mit Fenstern (29) in der Seite des Bauteils ausgestaltet sind.

7. Verfahren nach einem der Ansprüche 1 bis 6,
**dadurch gekennzeichnet,** daß das Dach des angesetzten Bauteils mit einem offenen Balkon (24) für die Etage unmittelbar darüber ausgestattet ist.
